# EUROPÄISCHE PATENTSCHRIFT

(11) **EP 3 114 297 B1**
(45) Veröffentlichungstag und Bekanntmachung des Hinweises auf die Patenterteilung: **04.12.2019**
(21) Anmeldenummer: 15707931.0
(22) Anmeldetag: 03.03.2015
(51) Int. Cl.: E05D 15/06

(54) **FÜHRUNGSVORRICHTUNG**
GUIDE DEVICE
DISPOSITIF DE GUIDAGE

(30) Priorität: 07.03.2014 DE 102014103043
(43) Veröffentlichungstag der Anmeldung: 11.01.2017
(73) Patentinhaber: Hettich-Heinze GmbH & Co. KG, 32139 Spenge (DE)
(72) Erfinder: FELD, Steffen, 33378 Rheda-Wiedenbrück (DE); WARDA, Thomas, 32052 Herford (DE)
(74) Vertreter: Dantz, Jan Henning
(86) Internationale Anmeldenummer: PCT/EP2015/054383
(87) Internationale Veröffentlichungsnummer: WO 2015/132245

(56) Entgegenhaltungen:
- EP-A2- 1 273 749
- WO-A1-2009/026634
- WO-A1-2010/049172
- AT-U1- 2 802
- GB-A- 239 379
- GB-A- 542 097
- GB-A- 1 046 950
- GB-A- 2 171 134

## Beschreibung

Die vorliegende Erfindung betrifft eine Führungsvorrichtung für entlang der Führungsvorrichtung bewegbare Teile, insbesondere für einen Schiebetürbeschlag, nach dem Oberbegriff des Anspruches 1 und ferner ein Verfahren zur Montage einer Führungsvorrichtung.

Die DE 75 28 036 offenbart einen Schiebetürbeschlag, bei dem mehrere Führungsbahnprofile über einen Stoßverbinder miteinander verbunden sind. Dadurch können die Führungsbahnprofile in kürzerer Länge transportiert werden, um dann am Ort des Möbelaufbaus mit den Stoßverbindern zusammengesteckt zu werden. Die Aufteilung der Führungsbahnprofile in einzelne kürzere Abschnitte hat sich an sich bewährt, allerdings erfordert der Einsatz eines Stoßverbinders einen gewissen zusätzlichen Bauraum. Zudem besteht der Nachteil, dass Stoßverbinder und Führungsbahnprofile mit hoher Genauigkeit hergestellt werden müssen, um eine exakte ebene Führungsbahn bereitzustellen. Kleinere Winkeländerungen oder Stufen werden beim Verfahren eines Laufwagens entlang der Verbindungsstelle vom Benutzer wahrgenommen.

Die GB 1 046 950 offenbart ein Laufschienenprofil, das zwei miteinander verbundene Schienenstücke aufweist. Im Bereich der Verbindung der Schienenstücke sind Verstärkungselemente aus Metall mit den Schienenstücken verschweißt.

Es ist daher Aufgabe der vorliegenden Erfindung, eine Führungsvorrichtung für entlang der Führungsvorrichtung bewegbare Teile zu schaffen, die in kompakter Form transportiert werden kann und einen Toleranzausgleich bei der Montage ermöglicht.

Diese Aufgabe wird mit einer Führungsvorrichtung mit den Merkmalen des Anspruches 1 gelöst.

Erfindungsgemäß ist mindestens ein durchgängiges Führungselement, das aus einem biegbaren Material hergestellt ist, an dem ersten Adapter und dem zweiten Adapter festgelegt. Dadurch kann das mindestens eine durchgängige Führungselement zum Transport gebogen werden, um den benötigten Bauraum des Führungselementes zu reduzieren, wobei das durchgängige Führungselement nach der Montage den Vorteil besitzt, dass keine Stufen oder Knicke an einer Verbindungsstelle vorhanden sind. Das mindestens eine durchgängige Führungselement ist dabei aus biegbarem Material hergestellt, so dass gewisse Toleranzen zwischen den leistenförmigen Adaptern durch einen leicht bogenförmigen, stetigen Verlauf des Führungselementes ausgeglichen werden können. Ein solcher leicht bogenförmiger Verlauf wird vom Benutzer beim Bewegen eines Teils entlang der Führungsvorrichtung kaum wahrgenommen, da eine Stufe oder ein Winkel auf einen gewissen Biegebereich verteilt wird und die Winkeländerungen oder Stufen nur geringfügig sind, beispielsweise kleiner 1 mm oder kleiner 2°. Das Material des durchgängigen Führungselementes ist dabei so gewählt, dass das Führungselement nach der Montage im Belastungsfall genügend Steifigkeit aufweist, um bewegbare Teile sicher zu führen. Des Weiteren sind während des Transportes die Biegeradien des durchgängigen Führungselementes derart gewählt, dass es nach der Montage zu keiner plastischen Verformung kommt.

Vorzugsweise ist der erste und/oder zweite Adapter aus einem formstabilen Material, insbesondere aus Kunststoff oder Metall, hergestellt. Dadurch kann das mindestens eine durchgängige Führungselement stabil an den Adaptern festgelegt werden.

Für eine besonders kompakte Herstellung des biegbaren Führungselementes kann dies auf eine Rolle aufwickelbar sein und dann in der Rollenform transportiert werden. Für die Montage der Führungsvorrichtung kann dann das biegbare Führungselement von der Rolle abgewickelt und an den Adaptern festgelegt werden. Das biegbare Führungselement ist dabei als Lamelle oder Stabprofil ausgebildet und wird vorzugsweise an dem ersten und/oder zweiten Adapter verrastet. Dabei können auch mehrere durchgängige Führungselemente an dem ersten und/oder zweiten Adapter festgelegt sein.

Um die Anforderungen an die Genauigkeit der Adapter zu reduzieren, können diese mit einem Spalt an einem Korpus festgelegt werden. Der Spalt zwischen zwei Adaptern kann mindestens 1 mm, insbesondere 5 bis 50 mm, betragen, so dass eine flexible Längenanpassung der Führungsvorrichtung durch die Montage der Adapter vorgenommen werden kann. Die Wahl des Spaltes ist dabei abhängig von der Korpusgeometrie sowie der Schiebetürgeometrie bzw. dem Schiebetürgewicht.

Gemäß einer bevorzugten Ausgestaltung sind die durchgängigen Führungselemente als Lamellen ausgebildet, zwischen denen eine Nut zur Aufnahme eines Gleitelementes ausgebildet ist. Dabei können mehrere Lamellen parallel zueinander an den Adaptern fixiert sein.

Vorzugsweise ist das mindestens eine Führungselement mit einer gleitfähigen Beschichtung versehen, was insbesondere bei einer Gleitführung vorteilhaft ist.

In einer weiteren Ausgestaltung ist das Führungselement als Stabprofil ausgebildet, das in eine wannenförmige Aufnahme des Adapters eingelegt und dort fixiert ist. Das Stabprofil kann dann insbesondere für Laufrollen eine Laufbahn ausbilden.

Um eine Längsbewegung des Führungselementes in den Aufnahmen des Adapters zu verhindern, ist denkbar, die Kontaktflächen mit längsseitig angeordneten Sperrelementen, beispielsweise in Form von Verzahnungselementen, auszustatten.

Weiterhin besteht die Möglichkeit, im Querschnitt der Kontaktflächen Sperrelemente anzuordnen, um eine Verschwenkbarkeit des Führungselementes für eine erleichterte Montage bzw. Demontage zu ermöglichen.

Die erfindungsgemäße Führungsvorrichtung wird insbesondere als Gleitführung oder Laufrollenführung eines Schiebetürbeschlages für Möbel eingesetzt. Auch andere Verwendungen sind möglich.

Die Aufgabe wird weiterhin jeweils mit einem Verfahren zur Montage einer Führungsvorrichtung mit den Merkmalen des Anspruches 11 bzw. 12 gelöst.

Bei einem erfindungsgemäßen Verfahren zur Montage einer Führungsvorrichtung wird zunächst ein erster leistenförmiger Adapter an einem Korpus festgelegt und dann mindestens ein zweiter leistenförmiger Adapter in Verlängerung des ersten Adapters an dem Korpus festgelegt. Anschließend wird mindestens ein biegbares durchgängiges Führungselement an dem ersten und zweiten Adapter festgelegt, um eine durchgängige Führungsvorrichtung bereitzustellen. In einem alternativen Verfahren wird das Führungselement zunächst an dem ersten leistenförmigen Adapter und dann an dem zweiten leistenförmigen Adapter in Verlängerung des ersten Adapters festgelegt. Abschließend wird die komplettierte Führungsvorrichtung dann an dem Korpus festgelegt.

Das Führungselement kann vor oder nach der Montage der Adapter auf die gewünschte Länge abgeschnitten werden, so dass eine Längenanpassung erfolgen kann, um die Führungsvorrichtung für unterschiedlich breite Möbelkorpusse einsetzbar zu machen.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Möbelkorpus mit zwei erfindungsgemäßen Führungsvorrichtungen;
- Figur 2: eine perspektivische Ansicht der unteren Führungsvorrichtung des Möbels der Figur 1;
- Figur 3: eine perspektivische Ansicht der Führungsvorrichtung der Figur 2 mit zwei Adaptern;
- Figur 4: eine perspektivische Ansicht einer Führungsvorrichtung der Figur 2 mit drei Adaptern;
- Figur 5: eine Seitenansicht der Führungsvorrichtung der Figur 2 bei der Montage,
- Figur 6: eine Seitenansicht der Führungsvorrichtung der Figur 2 nach der Montage;
- Figuren 7A und 7B: zwei Ansichten unterschiedlicher Ausführungsformen von Lamellen;
- Figuren 8A und 8B: zwei Ansichten der Lamellen der Figur 7A in einer Transportposition;
- Figur 9: eine perspektivische Ansicht der oberen Führungsvorrichtung der Figur 1;
- Figur 10: eine Detailansicht der Führungsvorrichtung der Figur 9;
- Figur 11: eine perspektivische Detailansicht der Führungsvorrichtung der Figur 9, und
- Figuren 12A und 12B: zwei Ansichten eines Führungselementes der Führungsvorrichtung der Figur 9 in der Transportposition.

Ein Möbel 1 umfasst einen Korpus 2, an dem eine hintere Schiebetür 3 und eine vordere Schiebetür 4 verschiebbar gelagert sind. Hierfür ist am Boden des Korpus 2 eine erste Führungsvorrichtung 5 in Form einer Gleitführung und am Oberboden eine zweite Führungsvorrichtung 6 in Form einer Laufrollenführung eines Schiebetürbeschlages montiert. Statt zwei Schiebetüren 3 und 4 können an einem Korpus 2 auch drei oder mehr Türen verfahrbar gelagert sein. Zudem können die Schiebetüren anstatt in versetzter Anordnung auch in flächenbündiger Anordnung ausgeführt sein.

In Figur 2 ist die Führungsvorrichtung 5 zur Führung der hinteren Schiebetür 3 und der vorderen Schiebetür 4 im Detail dargestellt. Jede Schiebetür 3 und 4 ist im unteren Bereich mit mindestens einem U-förmigen Halter 13 verbunden, der mit einem ersten Schenkel 15 an der Innenseite einer Schiebetür 3 oder 4 festgelegt ist. Der gegenüberliegende Schenkel 14 umfasst ein Gleitelement 12, das an der Führungsvorrichtung 5 in einer Längsrichtung geführt ist. Hierfür greift das Gleitelement 12 zwischen zwei Lamellen 11 ein, die zwischen sich eine Nut ausbilden, um eine Bewegung des Gleitelementes 12 senkrecht zur Längsrichtung zu minimieren. Die Lamellen 11 sind dabei an einem leistenförmigen Adapter 10 fixiert, der an dem Boden des Korpus 2 verschraubt ist, wobei hierfür entsprechende Öffnungen 16 an dem Adapter 10 ausgespart sind. Es ist natürlich auch möglich, den Adapter 10 mit anderen Verbindungsarten, beispielsweise Klipsen oder Kleben, an dem Boden des Korpus festzulegen.

In Figur 3 ist eine erste Ausführungsform der Führungsvorrichtung 5 gezeigt, bei der ein erster Adapter 10 und ein zweiter Adapter 10' vorgesehen sind. Die Länge der Adapter 10 und 10' wird abhängig von der Korpusbreite gewählt, kann beispielsweise zwischen 0,5 m und 1 m liegen, so dass ein Transport problemlos möglich ist. Um die Führungsvorrichtung 5 in einer größeren Länge bereitzustellen, werden die Adapter 10 und 10' in Längsrichtung hintereinander montiert, wobei ein Spalt 23 zwischen den Adaptern 10 und 10' vorgesehen sein kann, der beispielsweise größer als 1 mm ist, insbesondere zwischen 5 mm bis 50 mm. Die Adapter 10 und 10' bestehen dabei aus einem formstabilen Material, beispielsweise Kunststoff oder Metall, insbesondere Aluminium. Die Lamellen 11 hingegen bestehen aus einem biegbaren Material ausreichender Festigkeit, beispielsweise Kunststoff, einem dünnen Metallstreifen oder einem anderen Material, was zwar biegbar ist, aber eine gewisse Führungsfunktion für das Gleitelement 12 übernehmen kann.

In Figur 4 ist eine modifizierte Führungsvorrichtung 5 gezeigt, bei der drei Adapter 10, 10' und 10" vorgesehen sind, die baugleich ausgeführt werden können und jeweils in Längsrichtung hintereinander an dem Korpus 2 montiert werden können. Der Abstand zwischen den Adaptern 10, 10' und 10" ist hier größer ausgebildet, so dass zwischen den Adaptern 10, 10' und 10" Spalte 23 vorgesehen sind, die durch die Lamellen 11 überbrückt werden. Da die Lamellen 11 aus biegbarem Material bestehen, ergeben sich keine Stufen oder Knicke, selbst wenn die Adapter 10, 10', 10" mit einem leichten Versatz an dem Korpus 2 montiert werden. Dadurch werden die Lamellen 11 geringfügig gebogen, was jedoch beim Verschieben der Schiebetüren 3 und 4 kaum spürbar ist.

In Figur 5 ist die Führungsvorrichtung 5 bei der Montage gezeigt. Der Adapter 10 aus formstabilem Material ist im Wesentlichen streifenförmig ausgebildet und weist einen stegförmigen Halter 17 auf, in dem die Öffnungen 16 zur Befestigung an dem Korpus 2 vorgesehen sind. Ferner umfasst der Adapter 10 einen Befestigungsabschnitt 18, an dem mehrere Nuten 19 zwischen hervorstehenden Stegen 22 ausgebildet sind. Die Nuten 19 weisen am Nutboden einen verbreiterten Abschnitt 20 auf, um die Lamellen 11 formschlüssig und/oder kraftschlüssig verrasten zu können. Hierfür sind die Stege 22 geringfügig biegbar, und die Lamellen 11 weisen an einer Seite einen verdickten Kopfabschnitt 21 auf, sind aber im Übrigen im Wesentlichen rechteckförmig im Querschnitt ausgebildet.

In Figur 6 wurden die Lamellen 11 an dem Adapter 10 montiert, indem die Enden mit dem verdickten Kopfabschnitt 21 in die Nuten 19 eingesteckt wurden, um dann in den Bereichen mit den verbreiterten Abschnitten 20 verrastet zu werden. Die Lamellen 11 sind durch die hervorstehenden Stege 22 in eine Richtung senkrecht zur Längsrichtung der Nuten 19 fixiert. Der hervorstehende Teil der Lamellen 11 besitzt eine Höhe H, die beispielsweise in einem Bereich zwischen 5 mm bis 30 mm, insbesondere 10 mm bis 15 mm, liegt. Die Breite B zwischen den Lamellen 11 kann beispielsweise in einem Bereich zwischen 4 mm und 30 mm, insbesondere 4 mm bis 20 mm, liegen. Die Lamellen 11 können eine Dicke zwischen 0,5 mm und 5 mm, insbesondere 1 bis 3 mm, aufweisen.

In Figur 7A ist eine Lamelle 11 im Querschnitt gezeigt. Der verdickte Kopfabschnitt 21 steht kreisförmig an einem Endabschnitt hervor. Alternativ ist es gemäß Figur 7B möglich, statt einem verdickten Kopfabschnitt 21 zum Verrasten eine oder mehrere Rillen 21' an einer Lamelle 11' vorzusehen, in die entsprechende Rastvorsprünge an den Stegen 22 eingreifen. Selbstverständlich sind auch andere Querschnittsformen an einem Kopfanschnitt der Lamelle zum Verrasten an den Adaptern vorstellbar.

In Figur 8A ist eine Lamelle 11 in einer Transportposition gezeigt. Die Lamelle 11 ist auf eine Rolle aufgewickelt bzw. schneckenförmig angeordnet und kann dann für die Montage in eine lineare Position gebogen werden. Alternativ ist es gemäß Figur 8B möglich, die Lamelle 11 schlaufenförmig zu formen, wobei der minimale Biegeradius R der Lamelle 11 größer als 10 cm, beispielsweise größer als 20 cm, sein kann. Vorzugsweise sollte der Biegeradius R nur so klein gewählt werden, dass nach der Montage die Lamelle 11 keine bleibende plastische Verformung erfährt.

In Figur 9 ist eine zweite Führungsvorrichtung 6 gezeigt, die am Oberboden des Korpus 2 montiert ist. Die Führungsvorrichtung 6 umfasst einen ersten leistenförmigen Adapter 30 und einen zweiten baugleichen leistenförmigen Adapter 30', die beide aus einem formstabilen Material, beispielsweise Metall oder verstärktem Kunststoff, hergestellt sind.

Wie in der vergrößerten Ansicht der Figur 10 gezeigt ist, ist der zweite Adapter 30' in Verlängerung des ersten Adapters 30 angeordnet, und beide Adapter 30 und 30' weisen einen Schenkel 32 auf, der auf dem Oberboden des Korpus 2 aufliegt und über Befestigungsmittel, beispielsweise Schrauben, festgelegt ist, die Öffnungen 31 durchgreifen. Jeder Adapter 30 und 30' besitzt ferner einen vertikalen Steg 33 sowie einen horizontal ausgerichteten Halter 34, an denen wannenförmige Aufnahmen zum Einfügen von mindestens einem stabförmigen Führungselement 40 vorgesehen sind. In dem gezeigten Ausführungsbeispiel sind zwei stabförmige Führungselemente 40 vorgesehen, wobei natürlich auch nur ein oder mehr als zwei Führungselemente 40 an den Adaptern 30 und 30' gehalten werden können.

Zwischen den Adaptern 30 und 30' ist ein Spalt 35 ausgebildet, der durch die Führungselemente 40 überbrückt wird.

Wie in Figur 11 gezeigt ist, dienen die Führungselemente 40 als Laufbahn für eine Laufrolle 36 eines Laufteils eines Schiebetürbeschlages, an dem die Schiebetüren 3 und 4 hängend gehalten sind. Die Laufrollen 36 rollen dabei auf der oberen Fläche der Führungselemente 40 ab, während die Unterseite der Führungselemente 40 in den Aufnahmen an dem Halter 34 gehalten sind. Die Adapter 30 und 30' bestehen vorzugsweise aus einem gebogenen Stahlblech, können aber auch aus einem Stahlprofil oder Aluminiumprofil hergestellt sein. Die biegbaren Führungselemente 40 sind einem anderen biegbaren Material, vorzugsweise einem Metall mit ausreichender Festigkeit, beispielsweise einem Metalldraht, hergestellt, um für den Transport gebogen zu werden, und den Übergang zwischen zwei Adaptern 30 und 30' zu überbrücken.

In Figur 12A ist ein stabförmiges Führungselement 40 zu einer Rolle, einem Bund oder einer Schnecke aufgewickelt, um das Volumen beim Transport zu reduzieren. In Figur 12B ist das Führungselement in Transportform schlaufenförmig bzw. bei größeren Längen mäanderförmig angeordnet.

### Bezugszeichenliste

- 1: Möbel
- 2: Korpus
- 3: Schiebetür
- 4: Schiebetür
- 5: Führungsvorrichtung
- 6: Führungsvorrichtung
- 10, 10', 10": Adapter
- 11, 11': Lamelle
- 12: Gleitelement
- 13: Halter
- 14: Schenkel
- 15: Schenkel
- 16: Öffnung
- 17: Halter
- 18: Befestigungsabschnitt
- 19: Nut
- 20: Abschnitt
- 21: Kopfabschnitt
- 21': Rille
- 22: Steg
- 23: Spalt
- 30, 30': Adapter
- 31: Öffnung
- 32: Schenkel
- 33: Steg
- 34: Halter
- 35: Spalt
- 36: Laufrolle
- 40: Führungselement

- H: Höhe
- B: Breite
- R: Biegeradius

## Patentansprüche

1. Führungsvorrichtung (5, 6) für entlang der Führungsvorrichtung (5, 6) bewegbare Teile (12, 36), insbesondere für einen Schiebetürbeschlag, mit einem ersten leistenförmigen Adapter (10, 30) und mindestens einem weiteren zweiten leistenförmigen Adapter (10', 30'), der in Verlängerung des ersten leistenförmigen Adapters (10, 30) montierbar ist, wobei mindestens ein durchgängiges Führungselement (11, 11', 40) an dem ersten Adapter (10, 30) und dem zweiten Adapter (10', 30') festgelegt ist, **dadurch gekennzeichnet, dass** das Führungselement (11, 11', 40) aus einem biegbaren Material hergestellt ist und das biegbare Führungselement (11, 11', 40) als Lamelle oder Stabprofil ausgebildet ist.

2. Führungsvorrichtung nach Anspruch 1, **dadurch gekennzeichnet, dass** der erste und/oder zweite Adapter (10, 10', 30, 30') aus einem formstabilen Material, insbesondere aus Kunststoff oder Metall, hergestellt ist.

3. Führungsvorrichtung nach Anspruch 1 oder 2, **dadurch gekennzeichnet, dass** das biegbare Führungselement (11, 11', 40) auf einer Rolle aufwickelbar ist.

4. Führungsvorrichtung nach einem der vorhergehenden Ansprüche, **dadurch gekennzeichnet, dass** das mindestens eine Führungselement (11, 11', 40) an dem ersten und zweiten Adapter (10, 10', 30, 30') verrastbar ist.

5. Führungsvorrichtung nach einem der vorhergehenden Ansprüche, **dadurch gekennzeichnet, dass** mehrere durchgängige Führungselemente (11, 11', 40) an dem ersten und dem zweiten Adapter (10, 10', 30, 30) festgelegt sind.

6. Führungsvorrichtung nach einem der vorhergehenden Ansprüche, **dadurch gekennzeichnet, dass** ein Spalt (23, 35) zwischen dem ersten und dem zweiten Adapter (10, 10', 30, 30') mindestens 1 mm, insbesondere 5 mm bis 50 mm, beträgt.

7. Führungsvorrichtung nach einem der vorhergehenden Ansprüche, **dadurch gekennzeichnet, dass** die durchgängigen Führungselemente (11, 11') als Lamellen ausgebildet sind, zwischen denen eine Nut zur Aufnahme eines Gleitelementes (12) ausgebildet ist.

8. Führungsvorrichtung nach einem der vorhergehenden Ansprüche, **dadurch gekennzeichnet, dass** das mindestens eine Führungselement (11, 11', 40) mit einer gleitfähigen Beschichtung versehen ist.

9. Führungsvorrichtung nach einem der Ansprüche 1 bis 7, **dadurch gekennzeichnet, dass** das Führungselement (40) als Stabprofil ausgebildet ist, das in eine wannenförmige Aufnahme des Adapters (30, 30') eingelegt und dort fixiert ist.

10. Führungsvorrichtung nach einem der vorhergehenden Ansprüche, **dadurch gekennzeichnet, dass** die Führungsvorrichtung eine Gleitführung oder eine Laufrollenführung eines Schiebetürbeschlages ist.

11. Verfahren zur Montage einer Führungsvorrichtung (5, 6) mit den folgenden Schritten:
- Festlegen eines ersten leistenförmigen Adapters (10, 30) an einem Korpus (2);
- Festlegen mindestens eines zweiten leistenförmigen Adapters (10', 30') in Verlängerung des ersten Adapters (10, 30) an dem Korpus (2), und
- Festlegen mindestens eines biegbaren durchgängigen Führungselementes (11, 40), das als Lamelle oder Stabprofil ausgebildet ist, an dem ersten und dem zweiten Adapter (10, 10', 30, 30').

12. Verfahren zur Montage einer Führungsvorrichtung (5, 6) mit den folgenden Schritten:
- Festlegen mindestens eines biegbaren durchgängigen Führungselementes (11, 11', 40), das als Lamelle oder Stabprofil ausgebildet ist, an einem ersten leistenförmigen Adapter (10, 30);
- Festlegen des mindestens einen biegbaren durchgängigen Führungselementes (11, 11', 40) an mindestens einen zweiten Adapter (10', 30') in Verlängerung des ersten Adapters (10, 30), und
- Festlegen der Führungsvorrichtung (5, 6) an einem Korpus (2).

13. Verfahren nach Anspruch 11 oder 12, **dadurch gekennzeichnet, dass** vor oder nach der Montage der Adapter (10, 10', 30, 30') das Führungselement (11, 40) auf die gewünschte Länge abgeschnitten und an den Adapter (10, 10', 30, 30') fixiert wird.

## Claims

1. A guide apparatus (5, 6) for parts (12, 36) which can be moved along a guide apparatus (5, 6), especially for a sliding door fitting, comprising a first bar-shaped adapter (10, 30) and at least one additional second bar-shaped adapter (10', 30') which can be mounted in extension of the first bar-shaped adapter (10, 30), whereby at least one continuous guide element (11, 11', 40) is fixed to the first adapter (10, 30) and the second adapter (10', 30'), **characterized in that** the guide element (11, 11', 40) is made of a flexible material and that the flexible guide element (11, 11', 40) is formed as a lamella or bar profile.

2. A guide apparatus according to claim 1, **characterized in that** the first and/or second adapter (10, 10', 30, 30') is made of a dimensionally stable material, especially plastic or metal.

3. A guide apparatus according to claim 1 or 2, **characterized in that** the flexible guide element (11, 11', 40) can be wound up on a roll.

4. A guide apparatus according to one of the preceding claims, **characterized in that** at least one guide element (11, 11', 40) can be latched onto the first and second adapter (10, 10', 30, 30').

5. A guide apparatus according to one of the preceding claims, **characterized in that** several continuous guide elements (11, 11', 40) are fixed to the first and second adapter (10, 10', 30, 30').

6. A guide apparatus according to one of the preceding claims, **characterized in that** a gap (23, 35) between the first and the second adapter (10, 10', 30, 30') is at least 1 mm, especially 5 mm to 50 mm.

7. A guide apparatus according to one of the preceding claims, **characterized in that** the continuous guide elements (11, 11') are formed as lamellas, between which a groove is formed for accommodating a sliding element (12).

8. A guide apparatus according to one of the preceding claims, **characterized in that** the at least one guide element (11, 11', 40) is provided with a slidable coating.

9. A guide apparatus according to one of the claims 1 to 6, **characterized in that** the guide element (40) is formed as a bar profile, which is placed in a trough-shaped receiver of the adapter (30, 30') and is fixed there.

10. A guide apparatus according to one of the preceding claims, **characterized in that** the guide apparatus is a slideway or a roller guide of a sliding door fitting.

11. A method for mounting a guide apparatus (5, 6), comprising the following steps:
- fixing a first bar-shaped adapter (10, 30) to a furniture body (2);
- fixing at least one second bar-shaped adapter (10', 30') in extension of the first adapter (10, 30) to the furniture body (2), and
- fixing at least one flexible continuous guide element (11, 40), which is formed as a lamella or bar profile, to the first and the second adapter (10, 10', 30, 30').

12. A method for mounting a guide apparatus (5, 6), comprising the following steps:
- fixing at least one flexible continuous guide element (11, 11', 40), which is formed as a lamella or bar profile, to a first bar-shaped adapter (10, 30);
- fixing the at least one flexible continuous guide element (11, 11', 40) to at least one second adapter (10', 30') in extension of the first adapter (10, 30), and
- fixing the guide apparatus (5, 6) to a furniture body (2).

13. A method according to claim 11 or 12, **characterized in that** the guide element (11, 40) is cut to the desired length before or after the mounting of the adapters (10, 10', 30, 30') and is fixed to the adapter (10, 10', 30, 30').

## Revendications

1. Dispositif de guidage (5, 6) pour des pièces (12, 36) pouvant être déplacées le long du dispositif de guidage (5, 6), en particulier pour une ferrure de porte coulissante, avec un premier adaptateur en forme de bandeau (10, 30) et au moins un deuxième adaptateur en forme de bandeau (10', 30') qui peut être monté dans le prolongement du premier adaptateur en forme de bandeau (10, 30), au moins un élément de guidage continu (11, 11', 40) étant fixé au premier adaptateur (10, 30) et au deuxième adaptateur (10', 30'), **caractérisé en ce que** l'élément de guidage (11, 11', 40) est fait d'un matériau flexible et l'élément de guidage flexible (11, 11', 40) est conformé comme une lamelle ou un profilé en barre.

2. Dispositif de guidage selon la revendication 1, **caractérisé en ce que** le premier adaptateur et/ou le deuxième (10, 10', 30, 30') sont faits d'un matériau de forme stable, en particulier de matière plastique ou de métal.

3. Dispositif de guidage selon la revendication 1 ou 2, **caractérisé en ce que** l'élément de guidage flexible (11, 11', 40) peut être enroulé sur une bobine.

4. Dispositif de guidage selon l'une des revendications précédentes, **caractérisé en ce que** l'au moins un élément de guidage (11, 11', 40) peut être emboîté sur le premier adaptateur et le deuxième (10, 10', 30, 30').

5. Dispositif de guidage selon l'une des revendications précédentes, **caractérisé en ce que** plusieurs éléments de guidage continus (11, 11', 40) sont fixés sur le premier adaptateur et le deuxième (10, 10', 30, 30').

6. Dispositif de guidage selon l'une des revendications précédentes, **caractérisé en ce qu'**un intervalle (23, 35) entre le premier adaptateur et le deuxième (10, 10', 30, 30') mesure au moins 1 mm, en particulier 5 mm à 50 mm.

7. Dispositif de guidage selon l'une des revendications précédentes, **caractérisé en ce que** les éléments de guidage continus (11, 11') sont conformés comme des lamelles entre lesquelles une rainure est formée pour recevoir un élément coulissant (12).

8. Dispositif de guidage selon l'une des revendications précédentes, **caractérisé en ce que** l'au moins un élément de guidage (11, 11', 40) est muni d'un revêtement facilitant le glissement.

9. Dispositif de guidage selon l'une des revendications 1 à 7, **caractérisé en ce que** l'élément de guidage (40) est conformé comme un profilé en barre qui est inséré et fixé dans un logement en forme de cuvette de l'adaptateur (30, 30').

10. Dispositif de guidage selon l'une des revendications précédentes, **caractérisé en ce qu'**il constitue un guide de coulisse ou un guide de roulement d'une ferrure de porte coulissante.

11. Procédé pour le montage d'un dispositif de guidage (5, 6), comprenant les étapes suivantes :
- fixation d'un premier adaptateur en forme de bandeau (10, 30) sur un corps (2) ;
- fixation d'au moins un deuxième adaptateur en forme de bandeau (10', 30') sur le corps (2) dans le prolongement du premier adaptateur (10, 30) et
- fixation d'au moins un élément de guidage continu flexible (11, 40), conformé comme une lamelle ou un profilé en barre, sur le premier adaptateur et le deuxième (10, 10', 30, 30').

12. Procédé pour le montage d'un dispositif de guidage (5, 6), comprenant les étapes suivantes :
- fixation d'au moins un élément de guidage continu flexible (11, 11', 40), conformé comme une lamelle ou un profilé en barre, sur un premier adaptateur en forme de bandeau (10, 30).
- fixation de l'au moins un élément de guidage continu flexible (11, 11', 40) sur au moins un deuxième adaptateur (10', 30') dans le prolongement du premier adaptateur (10, 30) et
- fixation du dispositif de guidage (5, 6) sur un corps (2).

13. Procédé selon la revendication 11 ou 12, **caractérisé en ce qu'**avant ou après le montage des adaptateurs (10, 10', 30, 30'), l'élément de guidage (11, 40) est recoupé à la longueur souhaitée et fixé aux adaptateurs (10, 10', 30, 30').
